# EUROPÄISCHE PATENTSCHRIFT

(11) **EP 0 524 432 B1**
(45) Veröffentlichungstag und Bekanntmachung des Hinweises auf die Patenterteilung: **25.10.1995**
(21) Anmeldenummer: 92110375.0
(22) Anmeldetag: 19.06.1992
(51) Int. Cl.: B01F 3/02

(54) **Vorrichtung zur Herstellung eines unter Druck stehenden kalten Gasstromes**
Device for making a cold gas stream under pressure
Dispositif pour la fabrication d'un courant de gaz froid sous pression

(30) Priorität: 23.07.1991 DE 4124336
(43) Veröffentlichungstag der Anmeldung: 27.01.1993
(73) Patentinhaber: MESSER GRIESHEIM GMBH, D-60314 Frankfurt (DE)
(72) Erfinder: Busse, Jürgen, W-4050 Mönchengladbach 3 (DE); Schmitz, Erwin, W-4154 Tönisvorst 1 (DE); Volker, Wolfgang, W-4154 Tönisvorst 1 (DE)

(56) Entgegenhaltungen:
- EP-A- 0 411 500
- FR-A- 318 331
- FR-A- 2 133 330
- FR-E- 9 850

## Beschreibung

Die Erfindung betrifft eine Vorrichtung zur Herstellung eines unter Druck stehenden kalten Gasstromes durch Wärmeaustausch und Vermischung einer gasförmigen Komponente mit einer kalten flüssigen Komponente, nach den Merkmalen des Anspruches 1.

Unter Druck stehende kalte Gasströme werden in zunehmendem Maße auf verschiedenen technischen Einsatzgebieten benötigt. Es sind dies vor allem Einsatzgebiete, auf denen nicht die tiefe Temperatur eines verflüssigten tiefsiedenden Gases, beispielsweise von flüssigem Stickstoff, gewünscht wird. Kostengünstig ist in solchen Fällen die Herstellung des Gasstromes aus einer kalten flüssigen Komponente, also beispielsweise aus flüssigem Stickstoff, und einer gasförmigen Komponente, beispielsweise gasförmigem Stickstoff von Umgebungstemperatur. Anwendung finden derartige kalte Gasströme unter Druck beispielsweise beim Entgraten von Gummiformteilen durch kryogenes Pistolenstrahlen (4 bis 15 bar; -40 bis -120°C), bei der zusätzlichen Innenkühlung beim Hohlkörperblasen aus Kunststoff (2 bis 12 bar; -40 bis -150°C und beim Kaltgaspolieren von hochelastischen Lacken am Produktionsband (0,02 bis 5 bar; -20 bis -120°C).

Derartige Kaltgasströme werden bisher in Vorrichtungen hergestellt, die mit indirektem Wärmeaustausch arbeiten. Derartige Vorrichtungen sind technisch aufwendig und teuer. Die schnelle Einstellung gewünschter Zwischentemperaturen oder der Übergang von kontinuierlichem zu diskontinuierlichen Betrieb ist schwierig.

Die EP-A-0 411 500 offenbart zur Herstellung eines Gas-/Dampf-Gemisches einen Verdampfungsreaktor mit getrennten Zuführungen von Trägergas und Flüssigkeit sowie einer Leitung zum Abführen des Gas-/Dampfgemisches. Im Reaktor wird das Trägergas zunächst vorgewärmt und dann mit der Flüssigkeit zusammengeführt. Gemeinsam durchströmen Trägergas und Flüssigkeit unter weiterer Wärmezufuhr ein langes Mischrohr bis zur Verdampfung der Flüssigkeit, um dann als Gas-/Dampf-Gemisch in den Reaktor aus zuströmen.

Der Erfindung liegt die Aufgabe zugrunde, eine Vorrichtung zur Herstellung eines unter Druck stehenden kalten Gasstromes durch Wärmeaustausch und Vermischung einer gasförmigen Komponente mit einer kalten flüssigen Komponente zu schaffen, welche sowohl im kontinuierlichen wie im diskontinuierlichen Betrieb gleich gut arbeitet, problemlos von einer Betriebsweise auf die andere umgestellt werden kann und einfach und preiswert in der Herstellung ist.

Diese Aufgabe wird erfindungsgemäß gelöst durch die im kennzeichnenden Teil des Anspruches 1 angegebenen Merkmale. Vorteilhafte Weiterbildungen der Erfindung sind in den Unteransprüchen angegeben.

Im Gegensatz zu den Vorrichtungen nach dem Stand der Technik arbeitet die erfindungsgemäße Vorrichtung mit direktem Wärmeaustausch zwischen der gasförmigen und der flüssigen Komponente. Die Schwierigkeiten, die hierbei zu überwinden waren, bestanden vor allem in der langen Verweilzeit, welche die Flüssigkeitströpfchen in der gasförmigen Komponente benötigen, um vollständig zu verdampfen. Bei dem wohl häufigsten Anwendungsfall, der Bildung eines Kaltgasstromes aus gasförmigem und flüssigen Stickstoff, benötigen die Flüssigkeitströpfchen eine mindestens 4m lange Mischstrecke zur vollständigen Verdampfung. Diese Strecke könnte allenfalls durch Einsatz zusätzlicher Zerstäubereinrichtungen verkürzt werden, welche die Vorrichtung jedoch verteuern und je nach Betriebsbedingungen träger machen würden. Durch die erfindungsgemäße Anordnung der Mischstrecke in einem Druckbehälter kann die Vorrichtung jedoch kompakt ausgeführt werden. Gleichzeitig dient der Druckbehälter als Druckpulsationsdämpfer. Es ist erfindungswesentlich, den Druckbehälter zusätzlich mit einer Schüttung, zum Beispiel aus VA-Raschig-Ringen, zu versehen. Diese ermöglicht eine besonders präzise Temperaturregelung zum Beispiel bei diskontinuierlichem Betrieb, d.h. Stoßbetrieb bei konstanter Temperatur. Für die angestrebte schnelle und präzise Temperaturregelung, insbesondere bei diskontinuierlichem Betrieb, dient eine Regelvorgabe zur druck- und temperaturgesteuerten Einleitung der flüssigen Komponente.

Der Betrieb der erfindungsgemäßen Vorrichtung ist selbstverständlich nicht auf die Herstellung eines kalten Druckgasstromes aus gasförmigem und flüssigen Stickstoff beschränkt. Als gasförmige Komponente kommen auch trockene Luft, Kohlendioxid und andere Gase in Frage. Die flüssige Komponente kann beispielsweise auch aus Kohlendioxid oder Argon bestehen. Die flüssige Komponente kann auch feste Bestandteile enthalten, zum Beispiel flüssiger Stickstoff mit gefrorenen Kohlendioxidpartikeln oder Wasserstoffmatsch aus flüssigem und gefrorenen Wasserstoff.

Die Zeichnung veranschaulicht ein Ausführungsbeispiel der Erfindung in schematischer Form.

Die Zeichnung zeigt einen Druckbehälter 1 mit einer Isolierung 2. Erfindungsgemäß ist in dem Druckbehälter 1 eine lange rohrförmige Mischstrecke 3 angeordnet, welche im Innern des Druckbehälters 1 mündet. Das andere Ende der Mischstrecke 3 ist durch den Deckel 4 des Druckbehälters 1 zu einem Anschluß 5 geführt. Im Deckel 4 befinden sich zwei weitere Anschlüsse, nämlich der Anschluß 6 zur Einleitung der flüssigen Komponente und Anschluß 7 zum Abzug des unter Druck stehenden kalten Gasstromes. Die Mischstrecke 3 ist von einer Schüttung 8 aus VA-Ringen umgeben, die in einem Siebgewebe 9 angeordnet ist. Am Boden des Druckbehälters 1 befindet sich ein Ventil 10, durch welches Wasser abgezogen werden kann. Das Wasser kann sich zum Beispiel abscheiden, wenn als gasförmige Komponente nicht völlig getrocknete Luft verwendet wird. Die Vorrichtung ist mit einem Überdruckventil 11 versehen, die bei unzulässig hohen Drücken im Druckbehälter 1 anspricht. Die Zufuhr der flüssigen Komponente wird durch eine Regelvorgabe 12 gesteuert, welche die Temperatur in der Mischstrecke 3 und den Druck im Anschluß 6 erfaßt. Die Mischstrecke 3 ist so lang, daß auch bei Dauerbetrieb und tiefen Temperaturen die vollständige Verdampfung der flüssigen Komponente sichergestellt ist. In einer praktisch ausgeführten Vorrichtung ist die Mischstrecke 3 4m lang.

Im Betrieb wird durch den Anschluß 5 über das Ventil 13 die unter Druck stehende gasförmige Komponente in die Mischstrecke eingeleitet. Gleichzeitig strömt durch den Anschluß 6 über das Regelventil 14 die flüssige Komponente. Deren Menge wird durch die Regelvorgabe 12 gesteuert. Hierdurch kann jede freiwählbare Temperatur unterhalb der Temperatur der gasförmigen Komponente bis kurz oberhalb der Temperatur der flüssigen Komponente erreicht werden. Die flüssige Komponente steht unter einem höheren Druck als die gasförmige Komponente. Sie wird in die Mischstrecke 3 eingedüst, verdampft dort und verläßt als Kaltgasstrom die Mischstrecke 3. Durch den Anschluß 7 und das Ventil 15 kann der Kaltgasstrom mit einem freiwählbaren Druck aus der Vorrichtung abgeleitet werden. Dieser Druck kann frei bis hinauf zum zulässigen Betriebsdruck des Druckbehälters 1 gewählt werden. Voraussetzung ist jedoch, daß der Druck der flüssigen Komponente größer ist als der der gasförmigen Komponente. Bei diskontinuierlichem Betrieb genügt ein um 0,1 bis 1,5 bar größerer Druck der flüssigen Komponente. Beispielsweise wird mit gasförmigem Stickstoff unter 8 bar und flüssigen Stickstoff unter 8,1 bis 9,5 bar gearbeitet. Bei kontinuierlicher Betriebsweise kann der Druck der flüssigen Komponente wesentlich größer sein, beispielsweise flüssiger Stickstoff unter 15 bar und gasförmiger Stickstoff unter 8 bar.

## Patentansprüche

1. Vorrichtung zur Herstellung eines unter Druck stehenden kalten Gasstromes durch Wärmeaustausch und Vermischung einer gasförmigen Komponente mit einer Komponente aus einem kalten, verflüssigten Gas, gekennzeichnet durch folgende Merkmale:
- die Vorrichtung besteht aus einem Druckbehälter (1),
- der Druckbehälter besitzt eine Isolierung (2),
- der Druckbehälter besitzt einen Anschluß (5) zur Einleitung der gasförmigen Komponente,
- der Druckbehälter besitzt einen Anschluß (6) zur Einleitung der unter Druck stehenden flüssigen Komponente,
- der Druckbehälter besitzt einen Anschluß (7) zur Ableitung des kalten Gasstromes,
- der Druckbehälter besitzt eine lange rohrförmige Mischstrecke (3), die einerseits im Druckbehälter mündet, andererseits mit dem Anschluß (5) zur Einleitung der gasförmigen Komponente verbunden ist,
- in den Anfang der Mischstrecke mündet eine Rohrleitung zur Eindüsung der flüssigen Komponente, die mit dem Anschluß (6) zur Einleitung der flüssigen Komponente verbunden ist,
- die Mischstrecke (3) ist von einer Schüttung (8) umgeben.

2. Vorrichtung nach Anspruch 1, gekennzeichnet durch eine Regelvorgabe (12) zur druck- und/oder temperaturgesteuerten Einleitung der flüssigen Komponente.

3. Vorrichtung nach einem der Ansprüche 1 bis 3, gekennzeichnet durch ein Ventil (10) am unteren Teil des Druckbehälters zur Entnahme von abgeschiedenem Wasser.

## Claims

1. Apparatus for producing a pressurized cold gas stream by heat exchange and mixing a gaseous component with a component comprising a cold, liquefied gas, characterized by the following features:
- the apparatus comprises a pressure vessel (1),
- the pressure vessel possesses insulation (2),
- the pressure vessel possesses a connection (5) for introducing the gaseous component,
- the pressure vessel possesses a connection (6) for introducing the pressurized liquid component,
- the pressure vessel possesses a connection (7) for passing out the cold gas stream,
- the pressure vessel possesses a long tubular mixing section (3) which at the one end opens out in the pressure vessel and at the other end is joined to the connection (5) for introducing the gaseous component,
- a pipe for injecting the liquid component which is joined to the connection (6) for introducing the liquid component opens into the start of the mixing section,
- the mixing section (3) is surrounded by a packing (8).

2. Apparatus according to Claim 1, characterized by a controller (12) for the pressure- and/or temperature-controlled introduction of the liquid component.

3. Apparatus according to one of Claims 1 to 3, characterized by a valve (10) at the lower part of the pressure vessel for the removal of water which is separated off.

## Revendications

1. Dispositif pour la fabrication d'un courant de gaz froid sous pression, par échange de chaleur et mélange d'un composant gazeux et d'un composant de gaz liquéfié froid, caractérisé en ce que :
- le dispositif se compose d'un réservoir de pression (1),
- le réservoir de pression est muni d'une isolation (2),
- le réservoir de pression possède un branchement (5) pour introduire le composant gazeux,
- le réservoir de pression possède un branchement (6) pour introduire le composant liquide sous pression,
- le réservoir de pression possède un branchement (7) pour évacuer le courant gazeux froid,
- le réservoir de pression a un chemin de mélange (3), tubulaire, long, qui, d'une part, débouche dans le réservoir de pression et qui est, d'autre part, relié au branchement (5) pour introduire le composant gazeux,
- au début du chemin de mélange, débouche une conduite pour injecter le composant liquide, cette conduite étant reliée au branchement (6) fournissant le composant liquide,
- le chemin de mélange (3) est entouré par un amoncellement de produits en vrac (8).

2. Dispositif selon la revendication 1, caractérisé par un moyen de régulation (12) pour permettre d'introduire le composant liquide en commandant sa pression et/ou sa température.

3. Dispositif selon l'une des revendications 1 à 3, caractérisé par une soupape (10) prévue à la partie inférieure du réservoir de pression pour extraire l'eau dégagée.
